# EUROPÄISCHE PATENTSCHRIFT

(11) **EP 1 228 786 B1**
(45) Veröffentlichungstag und Bekanntmachung des Hinweises auf die Patenterteilung: **11.01.2006**
(21) Anmeldenummer: 02002469.1
(22) Anmeldetag: 01.02.2002
(51) Int. Cl.: A63B 71/14, A41D 19/015, A41D 13/08

(54) **Sportgerät-Handprotector**
Hand protector for sports equipment
Protège-main pour sportif

(30) Priorität: 02.02.2001 DE 20101817 U
(43) Veröffentlichungstag der Anmeldung: 07.08.2002
(73) Patentinhaber: Prototec Aktiengesellschaft, 9490 Vaduz (LI)
(72) Erfinder: Ahlbäumer, Georg, Dr., c/oPrototec Aktiengesell., 9490 Vaduz (LI)
(74) Vertreter: Grünecker, Kinkeldey, Stockmair & Schwanhäusser Anwaltssozietät

(56) Entgegenhaltungen:
- WO-A-00/35390
- FR-A- 2 626 559
- US-A- 5 345 608

## Beschreibung

Die vorliegende Erfindung bezieht sich auf einen Sportgerät-Handprotector gemäß dem Oberbegriff des Schutzanspruchs 1.

Sportgerät-Handprotectoren, die auch als Handgelenkschonder bezeichnet werden, verhindern üblicherweise ein Abknicken des Handgelenks in Richtung der Arminnenfläche. Das Verhindern dieser Bewegung hat sich als geeignete Lösung erwiesen, um die Gefahr typischer Sportverletzungen einzudämmen, indem ein Überstrecken des Gelenkes verhindert wird.

Viele der angebotenen Handgelenkschoner sind aus orthopädischer Sicht jedoch nicht optimiert und können daher Verletzungen nicht wirksam verhindern bzw. begünstigen sogar das Auftreten schwerwiegender Verletzungen. Darüber hinaus behindern bekannte Handgelenkschoner den Benutzer bei der Ausübung entsprechender Sportarten, die von ihrem Verletzungsrisiko derartige Handgelenkschoner erforderlich machen. Insbesondere als störend erwiesen sich bisher bekannte Handgelenkschoner für Sportarten, bei denen der Benutzer das Gefühl für das Sportgerät beibehalten und insbesondere dieses stets sicher im Griff haben muss.

So ist, z.B. in FR 2 626 559 A1, ein Handschutz gezeigt, der durch eine abgewinkelte Schutzauflage im Handinnenbereich die Handinnenfläche und die Finger schützt, wenn z.B. an einem Seil gezogen wird. In dem Fall liegt das Seil auf dem abgewinkelten Bereich der Schutzauflage auf und somit wird ein direkter Kontakt des Seils mit der Handinnenfläche oder den Fingern vermieden und insbesondere Reibungsverletzungen weitgehend ausgeschlossen. Allerdings stabilisiert dieser Handschutz das Handgelenk nicht in einer stabilen und insbesondere nicht in einer aus orthopädischer Sicht optimierten Position und ist ausschließlich für das Greifen eines Seiles optimiert. Insbesondere das Umgreifen eines Sportgerätes, bei dem der Benutzer das Gefühl für das Sportgerät behalten soll, ist mit diesem Handschutz nicht möglich.

Eine Verbesserung dazu zeigt WO 00/35390. Hier wird ein Sportprotector für den Unterarm und insbesondere das Basisgelenk des Daumen gezeigt. Die Sportstütze ist für den Gebrauch in Sportarten gedacht, die Verletzungen des Unterarms und des Basisgelenks des Daumens hervorrufen können. Als Beispiele werden Skateboarding, Snowboarding, Skifahren und Rollerblading genannt. Die gezeigte Ausführung ist gegenüber dem in FR 2 626 559 A1 gezeigten Handschutz insofern vorteilhaft, dass der Handflächenbereich der Sportstütze einen Einschub aufweist. Der Einschub erstreckt sich über den Handflächenbereich von einer Seite der Handfläche zu dem Raum zwischen Daumen und Zeigefinger. Der Einschub ist so positioniert, dass er das Griffende eines Skistockes aufnehmen kann. Damit wird es dem Nutzer dieses Stützapparates ermöglicht, einen Skistock zu halten, während er den Stützapparat trägt.

Des Weiteren ist der gezeigte Stützapparat gegenüber FR 2 626 559 A1 dahingehend vorteilhaft, dass auf besondere Weise für Snowboarder und Skifahrer der Daumen im Falle eines Sturzes geschützt wird. Dazu weist der Hauptteil des Stützapparates integral angefügt eine Hülle auf, die so geformt ist, dass sie den Daumen aufnehmen kann. Diese Hülle bietet Schutz für den Daumen und das Gelenk zwischen Daumen und Handgelenk. Jedoch ist der Stützapparat so geformt, dass die Hand in grader Verlängerung zum Unterarm fixiert wird. Diese Position ist aus orthopädischer Sicht nicht optimal, da das Handgelenk auf diese Weise nicht in seiner stabilsten Position fixiert wird.

Entsprechend ist es die Aufgabe der vorliegenden Erfindung, einen Sportgerät-Handprotector anzugeben, der aus orthopädischer Sicht optimiert ist und komfortabel und sicher an der Hand fixiert werden kann.

Diese Aufgabe wird durch den Gegenstand des Anspruchs 1 gelöst.

Bevorzugte Ausführungsformen sind Gegenstand der Unteransprüche.

Der vorliegenden Erfindung liegt die Erkenntnis zugrunde, dass Handprotectoren das Handgelenk zur Vermeidung von Verletzungen in eine hierfür optimale Position zwingen müssen, dass der Handprotector andererseits jedoch auch komfortabel an- und ausziehbar sein muss. Darüber hinaus sollte der Handprotector den Benutzer nicht behindern sondem auch im angezogenen Zustand ein Greifen von Gegenständen ermöglichen.

Bevorzugterweise wird daher ein eigener Griffauflagebereich vorgesehen, der sich in seinem Profil an den entsprechenden Teil des Griffs anpasst, der umgriffen werden soll. Aufgrund dieser adaptiven Übereinstimmung ist ein Umgreifen des Griffs entlang einer größeren gewölbten Fläche möglich, selbst wenn die Handflächenschale steif ausgeführt ist, wie dies Voraussetzung für einen wirksamen Protector der Fall ist.

Vorzugsweise befindet sich der Griffauflagebereich in dem Bereich der Handflächenschale, die im angezogenen Bereich im Handflächeninnenbereich liegt, da dort die Krümmung während des Greifens am größten ist und sich eine Fehlanpassung beim Greifen am störendsten auswirken würde.

Vorzugsweise weist der Griffauflagebereich einen Rutschschutz auf, der vorzugsweise aus Noppen besteht.

Die Handflächenschale ist vorzugsweise aus steifem Plastik ausgeführt, wobei insbesondere vorgesehen sein kann, dass sich die Handflächenschale in ihrem Profil gut an das Profil des entsprechenden Handteils anpasst und diese Anpassung auch auf der handabgewandten Seite sichtbar wird.

Vorzugsweise weist die Handflächenschale Öffnungen zur Belüftung der Haut auf.

Vorzugsweise sind diese Öffnungen als Schlitze ausgeführt. Dabei können die Schlitze untereinander angeordnet sein und sich von der Handflächenmitte zum Arm hin erstrecken oder nebeneinander in Form einer Linie angeordnet sein. Insbesondere können die Schlitze oder Öffnungen zusätzlich dazu dienen, die Befestigungseinrichtung an der Handflächenschale zu sichern.

Im folgenden wird eine bevorzugte Ausführungsform der vorliegenden Erfindung unter Bezugnahme auf die beiliegenden Zeichnungen näher erläutert. Dabei zeigen die Zeichnungen im einzelnen:
Fig. 1 eine bevorzugte Ausführungsform des Handprotectors in einer Draufsicht auf die Handflächenschale, und
Fig. 2 eine weitere bevorzugte Ausführungsform des Handprotectors in einer Draufsicht auf die Handflächenschale.

Fig. 1 zeigt eine bevorzugte Ausführungsform eines erfindungsmäßen Sportgerät-Handprotectors 1 im angezogenen Zustand. Eine Handflächenschale 2 ist mittels einer Befestigungseinrichtung 3, die aus Bändern mit Griffverschluss bestehen kann, auf der Handinnenfläche gesichert.

Die Handflächeninnenschale zwingt die Hand in die sogenannte Hammergriffposition. Die Befestigungseinrichtung 3 besteht im wesentlichen aus zwei Bändern, wobei ein erstes Band den Teil des Sportgerät-Handprotectors sichert, der sich zum Körper hin unterhalb des Handgelenks befindet und ein zweites Band den Teil der Handflächenschale sichert, der auf der Handinnenfläche zu liegen kommt. Dieses zweite Band bildet vorzugsweise eine Schlaufe 4 um den Daumen des Benutzers herum.

Die Handflächenschale ist vorzugsweise aus einem steifen Material gefertigt, insbesondere Plastik. Die Handflächenschale weist einen Griffauflagebereich 5 auf. Dieser weist ein konkaves Profil auf, das vorzugsweise so ausgestaltet ist, dass es sich bündig um einen runden Griff, der von der Hand des Benutzers gehalten wird, anschmiegt.

Im oberen Teil der Figur ist dieses Prinzip schematisch verdeutlicht. Ersichtlicherweise liegt der Griffauflagebereich 5 bündig an einem im Querschnitt gezeichneten Griff 6 auf. Ersichtlicherweise ist der Griffauflagebereich somit gekrümmt und an den Teil des Griffs angepasst, auf dem er zu liegen kommt.

Eine Belüftung der Haut des Benutzers erfolgt über drei parallel zueinander angeordnete Lüftungsschlitze 7.

Die als Befestigungseinrichtung dienenden Bänder sind zumindest teilweise mittels Nieten 8 mit der Handflächenschale verbunden.

Der Griffauflagebereich 5 weist vorzugsweise Noppen 6 auf, die ein Verrutschen während des Umgreifens des Griffs verhindern.

Schließlich ist der Handballenbereich der Handflächenschale erhöht, um im Falle eines Sturzes ein Gleiten zu ermöglichen und gleichzeitig eine Fingerverletzung zu verhindern.

Fig. 2 zeigt eine alternative bevorzugte Ausführungsform der vorliegenden Erfindung. Der Aufbau des Sportgerät-Handprotectors ist im wesentlichen der gleiche wie bei Fig. 1. Im Unterschied zu Fig. 1 verlaufen die Lüftungsschlitze 7 jedoch entlang einer Linie. Außerdem sind die Befestigungseinrichtungen 3 teilweise dadurch an der Handflächenschale 2 befestigt, indem ein als Befestigungseinrichtung dienendes Band durch einen der Lüftungsschlitze gezogen ist.

Bei dieser Ausführungsform ist der Griffauflagebereich 6 nicht so wie bei Fig. 1 dreieckförmig, sondern in etwa rechteckförmig ausgeführt. Seine Oberfläche ist jedoch wie bei Fig. 1 konkav ausgebildet, um mit einem gerundeten Griff bündig abzuschließen.

## Patentansprüche

1. Sportgerät-Handprotector, mit:
einer Handflächenschale (2), die im angezogenen Zustand zumindest einen Teil der Handinnenfläche des Benutzers überdeckt und einen steifen Griffauflagebereich (5) aufweist, der so angeordnet ist, dass er beim Umgreifen eines Griffs (9) eines Sportgeräts mit diesem in Berührung kommt und ein Profil aufweist, das an das Profil des Griffabschnitts, den der Benutzer umgreift, angepasst ist, so dass der Griffauflagebereich im Zustand des Greifens über eine gekrümmte Fläche bündig auf dem Griff aufliegt,
einer Befestigungseinrichtung (3), die mit der Handflächenschale verbindbar ist und im angezogenen Zustand den Handrücken des Benutzers umgreift und **dadurch** die Handflächenschale auf der Handinnenfläche des Benutzers sichert, wobei
die Handflächenschale so ausgebildet ist, dass sie im angelegten Zustand die Hand des Benutzers in die Hammergriffposition zwingt und die Hand in dieser Position fixiert und **dadurch gekennzeichnet, dass**
dass die Befestigungseinrichtung (3) aus einem ersten Befestigungsband besteht, das den Arm des Benutzers umgreift und aus einem weiteren Befestigungsband besteht, das die Hand des Benutzers umgreift, wobei der Daumen von einer Schlaufe (4) umfasst wird, die ausgehend von der Handflächenschale (2) mit dem Befestigungsband verbunden ist.

2. Sportgerät-Handprotector nach Anspruch 1, **dadurch gekennzeichnet, dass** die Handflächenschale (2) im angezogenen Zustand sich bis deutlich über das Handgelenk erstreckt, um dadurch ein Abknicken des Handgelenks hin zur Arminnenfläche zu verhindern.

3. Sportgerät-Handprotector nach einem der vorhergehenden Ansprüche, **dadurch gekennzeichnet, dass** sich die Handflächeninnenschale (2) im angezogenen Zustand in Richtung Finger bis etwa zur Handmitte erstreckt.

4. Sportgerät-Handprotector nach einem der vorhergehenden Ansprüche, **dadurch gekennzeichnet, dass** der Griffauflagebereich (5) am fingerseitigen Randbereich der Handflächenschale (2) angeordnet ist.

5. Sportgerät-Handprotector nach Anspruch 4, **dadurch gekennzeichnet, dass** der Griffauflagebereich (5) eine konkave Oberfläche aufweist, die vorzugsweise so ausgeführt ist, dass sie an einem zylinderförmigen Griff (9) eines Sportgeräts bündig anliegen kann.

6. Sportgerät-Handprotector nach einem der vorhergehenden Ansprüche, **dadurch gekennzeichnet, dass** der Griffauflagebereich (5) eine Gleitverhinderung aufweist, die vorzugsweise in Form von Noppen (6) ausgeführt ist.

7. Sportgerät-Handprotector nach einem der vorhergehenden Ansprüche, **dadurch gekennzeichnet, dass** die Handflächenschale Öffnungen (7) aufweist, die zur Hautbelüftung dienen.

8. Sportgerät-Handprotector nach einem der vorhergehenden Ansprüche, **dadurch gekennzeichnet, dass** der Griffauflagebereich (5) im Wesentlichen dreieckförmig ausgeführt ist.

9. Sportgerät-Handprotector nach einem der vorhergehenden Ansprüche, **dadurch gekennzeichnet, dass** die Befestigungseinrichtung (3) aus Bändern mit Klettverschluss besteht.

10. Sportgerät-Handprotector nach Anspruch 9, **dadurch gekennzeichnet, dass** zumindest Teile der Befestigungseinrichtung mittels Nieten (8) mit der Handflächenschale (2) verbunden sind.

11. Sportgerät-Handprotector nach einem der vorhergehenden Ansprüche, **dadurch gekennzeichnet, dass** die Handflächenschale (2) zumindest teilweise das Profil der Hand zur handabgewandten Seite nachbildet.

12. Sportgerät-Handprotector nach einem der vorhergehenden Ansprüche, **dadurch gekennzeichnet, dass** die Handflächenschale (2) aus einem steifen Material, vorzugsweise Plastik, besteht.

## Claims

1. Sports accessory-hand protector with:
a palm shell (2), which when worn covers at least a part of the user's palm and has a rigid grip contact region (5) which is disposed so that when grasping a handle (9) of a sports accessory it makes contact with the latter and has a contour adapted to fit the contour of the handle portion grasped by the user so that the grip contact region lies in intimate contact on the handle across a curved surface in the gripping state,
a fastener (3) which can be joined to the palm shell and in the worn state extends around the back of the user's hand and thus secures the palm shell to the user's palm,
which palm shell is designed so that it forces the user's hand into the hammer-grip position when worn and fixes the hand in this position and **characterised in that**
the fastener (3) consisting of a first fastener strap which extends around the arm of the user and another fastener strap which extends around the hand of the user, the thumb being enclosed by a loop (4) which is connected to the fastener strap starting from the palm shell (2).

2. Sports accessory-hand protector as claimed in claim 1, **characterised in that** the palm shell (2) extends to a significant degree beyond the wrist in the worn state so as to prevent the wrist from snapping towards the arm inner surface.

3. Sports accessory-hand protector as claimed in one of the preceding claims, **characterised in that** the palm shell (2) extends in the direction of the fingers more or less as far as the centre of the hand when worn.

4. Sports accessory-hand protector as claimed in one of the preceding claims, **characterised in that** the grip contact region (5) is disposed on the finger-end peripheral region of the palm shell (2).

5. Sports accessory-hand protector as claimed in claim 4, **characterised in that** the grip contact region (5) has a concave surface which is preferably designed so that it can sit in intimate contact on a cylindrical handle (9) of a sports accessory.

6. Sports accessory-hand protector as claimed in one of the preceding claims, **characterised in that** the grip contact region (5) has an anti-slip means, preferably provided in the form of a raised surface pattern (6).

7. Sports accessory-hand protector as claimed in one of the preceding claims, **characterised in that** the palm shell has openings (7), the purpose of which is to air the skin.

8. Sports accessory-hand protector as claimed in one of the preceding claims, **characterised in that** the grip contact region (5) is of an essentially triangular design.

9. Sports accessory-hand protector as claimed in one of the preceding claims, **characterised in that** the fastener (3) comprises straps with interlocking tape.

10. Sports accessory-hand protector as claimed in claim 9, **characterised in that** at least parts of the fastener are joined to the palm shell (2) by means of rivets (8).

11. Sports accessory-hand protector as claimed in one of the preceding claims, **characterised in that** the palm shell (2) at least partially conforms to the contour of the hand on the side remote from the hand.

12. Sports accessory-hand protector as claimed in one of the preceding claims, **characterised in that** the palm shell (2) is made from a rigid material, preferably plastic.

## Revendications

1. Protège-main pour accessoire de sport, comprenant :
- une coque pour paume de la main (2) qui, une fois enfilée, couvre une partie au moins de la paume de l'utilisateur et qui présente une zone d'appui rigide pour poignée (5) qui est disposée de manière à venir en contact avec une poignée (9) d'un accessoire de sport quand celle-ci est saisie, et qui présente un profil adapté au profil de la section de la poignée que l'utilisateur saisit, de sorte que la zone d'appui pour poignée, quand ladite poignée est dans la main, est posée grâce à une surface courbe sur la poignée, dans le même plan que celle-ci, et
- un dispositif de fixation (3) qui est apte à être relié à la coque pour la paume et qui, en position enfilée, entoure le dos de la main de l'utilisateur et immobilise ainsi ladite coque sur la paume de la main de l'utilisateur,
la coque pour la paume de la main étant conçue pour contraindre, une fois posée, la main de l'utilisateur dans la position dite du marteau et pour fixer la main dans cette position,
**caractérisé en ce que** le dispositif de fixation (3) se compose d'une première bande de fixation qui entoure le bras de l'utilisateur, et d'une autre bande de fixation qui entoure la main de l'utilisateur, le pouce étant enserré par une boucle (4) qui, à partir de la coque pour paume de la main (2), est reliée à la bande de fixation.

2. Protège-main pour accessoire de sport selon la revendication 1, **caractérisé en ce que** la coque pour paume de la main (2), une fois enfilée, s'étend nettement jusque sur le poignet afin d'empêcher ainsi une flexion du poignet en direction de la surface intérieure du bras.

3. Protège-main pour accessoire de sport selon l'une des revendications précédentes, **caractérisé en ce que** la coque pour paume de la main (2), une fois enfilée, s'étend en direction des doigts à peu près jusqu'au milieu de la main.

4. Protège-main pour accessoire de sport selon l'une des revendications précédentes, **caractérisé en ce que** la zone d'appui pour poignée (5) est disposée dans la zone du bord de la coque pour paume de la main (2) située du côté des doigts.

5. Protège-main pour accessoire de sport selon la revendication 4, **caractérisé en ce que** la zone d'appui pour poignée (5) présente une surface concave qui est conçue de préférence pour pouvoir s'appliquer sur une poignée cylindrique (9) d'un accessoire de sport, dans le même plan que celle-ci.

6. Protège-main pour accessoire de sport selon l'une des revendications précédentes, **caractérisé en ce que** la zone d'appui pour poignée (5) présente un dispositif antidérapant qui a de préférence la forme de bosses (6).

7. Protège-main pour accessoire de sport selon l'une des revendications précédentes, **caractérisé en ce que** la coque pour paume de la main présente des ouvertures (7) qui servent à l'aération de la peau.

8. Protège-main pour accessoire de sport selon l'une des revendications précédentes, **caractérisé en ce que** la zone d'appui pour poignée (5) a une forme sensiblement triangulaire.

9. Protège-main pour accessoire de sport selon l'une des revendications précédentes, **caractérisé en ce que** le dispositif de fixation (3) se compose de bandes à fermeture auto-agrippante.

10. Protège-main pour accessoire de sport selon la revendication 9, **caractérisé en ce que** des parties au moins du dispositif de fixation sont reliées à la coque pour paume de la main (2) à l'aide de rivets (8).

11. Protège-main pour accessoire de sport selon l'une des revendications précédentes, **caractérisé en ce que** la coque pour paume de la main (2) reproduit au moins en partie le profil de la main vers le côté opposé à la main.

12. Protège-main pour accessoire de sport selon l'une des revendications précédentes, **caractérisé en ce que** la coque pour paume de la main (2) se compose d'une matière rigide, de préférence une matière plastique.
